# EUROPÄISCHE PATENTSCHRIFT

(11) **EP 1 476 653 B1**
(45) Veröffentlichungstag und Bekanntmachung des Hinweises auf die Patenterteilung: **24.12.2008**
(21) Anmeldenummer: 03708038.9
(22) Anmeldetag: 18.02.2003
(51) Int. Cl.: F02M 55/00, F02M 47/02, F02M 61/16

(54) **INJEKTOR MIT VERBESSERTER ANSCHLUSSGEOMETRIE**
INJECTOR WITH IMPROVED CONNECTING GEOMETRY
INJECTEUR PRESENTANT UNE MEILLEURE GEOMETRIE DE CONNEXION

(30) Priorität: 19.02.2002 DE 10206908
(43) Veröffentlichungstag der Anmeldung: 17.11.2004
(73) Patentinhaber: Continental Automotive GmbH, 30165 Hannover (DE)
(72) Erfinder: DICK, Jürgen, 93164 Laaber (DE); SCHÜRZ, Willibald, 93188 Pielenhofen (DE); SIMMET, Martin, 93077 Bad Abbach (DE); UNRUH, Marcus, 93197 Zeitlarn (DE)
(86) Internationale Anmeldenummer: PCT/DE2003/000507
(87) Internationale Veröffentlichungsnummer: WO 2003/071123

(56) Entgegenhaltungen:
- EP-A- 1 118 765
- WO-A-01/18382
- WO-A-97/43542
- WO-A-02/077438
- DE-A- 19 717 459
- DE-C- 19 940 387

## Beschreibung

Die vorliegende Erfindung betrifft einen Injektor, insbesondere für eine Speichereinspritzvorrichtung, gemäß dem Oberbegriff des Patentanspruchs 1 mit einer verbesserten Anschlussgeometrie.

Injektoren für Speichereinspritzvorrichtungen sind in unterschiedlichen Ausgestaltungen bekannt. Derartige Injektoren weisen dabei einen Hochdruckanschluss zum Zuführen von Kraftstoff unter hohem Druck, einen elektrischen Anschluss sowie einen Leckageanschluss zum Abführen von Leckage aus dem Injektor auf. Die Anschlussstellen liegen dabei an unterschiedlichen Positionen am Injektor, insbesondere am Injektorkopf und am Injektorhauptkörper.

Aus der DE 199 40 387 C1 ist beispielsweise ein Leckageanschluss für einen Kraftstoffinjektor bekannt, bei dem ein Anschlussstutzen einstückig mit einem Injektorkörper ausgebildet ist. Am Anschlussstutzen ist dabei eine Stufenbohrung vorgesehen, um mit einem Anschlussnippel, welcher mit einem Einsatz in die Stufenbohrung eingreift, verbunden zu werden. Hierbei wird mittels einer elastischen Klammer eine Verbindung zwischen dem Anschlussnippel und dem Anschlussstutzen hergestellt. Weiterhin ist ein separater elektrischer Anschluss und ein separater Hochdruckzulaufanschluss für den Kraftstoff vorgesehen.

Weiterhin ist aus der WO 01/18382 A1 ein Common-Rail-Injektor bekannt, bei dem ein elektrischer Anschluss und ein Leckagerücklaufanschluss an einem kopfseitigen Ende des Injektors angeordnet sind. Hierbei ist für den Leckageanschluss am Injektor ein Anschlussstutzen ausgebildet, welcher von einem deckelartigen Buchsenkörper umgeben ist. Dieser deckelartige Buchsenkörper stellt weiterhin einen Schutz für die elektrischen Anschlussklemmen bereit. Der Leckageanschluss wird weiterhin durch ein Steckergehäuse gebildet, welches lösbar mittels Rasteinrichtungen über den Anschlussstutzen und den Buchsenkörper der elektrischen Anschlussklemmen gesteckt wird. Somit umfasst diese bekannte Lösung eine Vielzahl von Einzelteilen, um die Anschlussgeometrie für den elektrischen Anschluss und den Leckageanschluss bereitzustellen.

Es ist von daher Aufgabe der vorliegenden Erfindung, einen Leckageanschluss bzw. einen Injektor mit einem Leckageanschluss bereitzustellen, welcher einfach aufgebaut ist und kostengünstig bereitgestellt werden kann.

Diese Aufgabe wird durch einen Injektor mit den Merkmalen des Anspruchs 1 bzw. einen Leckageanschluss mit den Merkmalen des Anspruchs 11 gelöst. Die Unteransprüche zeigen vorteilhafte Weiterbildungen der Erfindung.

Bei der erfindungsgemäßen Lösung ist ein Leckageanschluss des Injektors in eine Umspritzung für den elektrischen Anschluss integriert. Somit wird erfindungsgemäß ein einstückiges Bauteil bereitgestellt, welches an den Injektor angespritzt wird und den Leckageanschluss und den elektrischen Anschluss umfasst. Dabei ist das einstückige Bauteil unmittelbar an den Injektor angespritzt, sodass eine minimale Bauteileanzahl erhalten wird. Die Umspritzung des Injektors erfolgt dabei in einem Arbeitsgang, in dem gleichzeitig der elektrische Anschluss und der Leckageanschluss hergestellt wird. Da das einstückige Bauteil unmittelbar an den Injektor angespritzt ist, kann es nicht mehr zerstörungsfrei vom Injektor entfernt werden. Somit kann der erfindungsgemäße Leckageanschluss und der elektrische Anschluss besonders kostengünstig hergestellt werden.

Da erfindungsgemäß der Leckageanschluss einstückig mit dem elektrischen Anschluss gebildet ist, ist vorzugsweise im Injektor nur noch eine Leckagebohrung zum Zuführen von Leckage vorgesehen, welche als einfache zylindrische Bohrung ausgebildet ist. Somit kann insbesondere auf die im Stand der Technik verwendete, aufwendige Stufenbohrungsherstellung mit anschließenden Nachbearbeitungsschritten wie Entgraten und Härten auf Grund der zunehmend nach außen dünner werdenden Wanddurchmesser verzichtet werden. Darüber hinaus sind auch keine zusätzlichen Anschlussstutzen für die Leckagebohrung notwendig. Weiterhin ist vorzugsweise eine Leckagenippelbefestigung in der einstückigen Umspritzung integriert.

Besonders bevorzugt ist das einstückige Spritzbauteil dabei aus Kunststoff hergestellt.

Vorzugsweise ist der Leckageanschluss im einstückigen Spritzbauteil um 180° versetzt zum elektrischen Anschluss angeordnet. Somit liegen die Achsen des elektrischen Anschlusses und des Leckageanschlusses in einer Ebene durch eine Mittelachse des Injektors, woraus ein relativ einfacher Aufbau eines Spritzwerkzeuges resultiert.

Um einen besonders kompekten Aufbau bereitzustellen, ist das einstückige Spritzbauteil mit den beiden Anschlüssen vorzugsweise am Kopf des Injektors angeordnet. Hierbei wird unter dem Kopf des Injektors dasjenige Ende des Injektors verstanden, welches am weitesten von dem Ende entfernt ist, in welchem eine Einspritzung von Kraftstoff in einem Brennraum einer Brennkraftmaschine erfolgt.

Gemäß einer weiteren bevorzugten Ausgestaltung der vorliegenden Erfindung ist der Zulaufanschluss (Hochdruckanschluss) des Injektors am stirnseitigen Ende des Kopfes des Injektors angeordnet. Dabei ist dann das einstückige Spritzbauteil vorzugsweise um den Zulaufanschluss herum gespritzt. Somit weist das einstückige Spritzbauteil eine Art Deckelfunktion auf, wobei nur ein Durchlass für den Zulaufanschluss am stirnseitigen Endbereich vorgesehen ist.

Bevorzugt ist am äußeren Umfang des umspritzten Leckageanschlusses eine umlaufende Aussparung, insbesondere eine im Schnitt U-förmige Nut, ausgebildet. In diese Nut kann eine Verriegelungseinrichtung eingreifen, welche eine Verriegelung mit einer Rücklaufleitung bereitstellt.

Gemäß einer besonders bevorzugten Ausgestaltung der vorliegenden Erfindung ist der Leckageanschluss und der elektrische Anschluss in einem Winkel von ca. 45° zu einer Mittelachse des Injektors angeordnet. Dadurch kann ein besonders kompakter Anschluss erhalten werden.

Gemäß einer weiteren bevorzugten Ausgestaltung der vorliegenden Erfindung umschließt das einstückige Spritzbauteil vorzugsweise das gesamte kopfseitige Ende des Injektors, sodass eine vollständige Abdeckung des Injektorkopfes erhalten wird.

Weiter wird erfindungsgemäß ein Leckageanschluss zur Befestigung einer Leckageleitung an einem Injektor bereitgestellt, wobei der Leckageanschluss und ein elektrischer Anschluss des Injektors an einem einstückigen Bauteil ausgebildet sind. Das einstückige Bauteil ist dabei unmittelbar an dem Injektor angespritzt. Somit wird erfindungsgemäß der Leckageanschluss in die Umspritzung des elektrischen Anschlusses integriert, sodass eine einfache und kostengünstige Herstellbarkeit bei einer minimalen Bauteileanzahl gegeben ist. Hierbei können die im Injektor notwendigen Verbindungsleitungen zum Leckageanschluss besonders einfach aufgebaut sein und ebenfalls sehr kostengünstig bereitgestellt werden.

Die vorliegende Erfindung wird insbesondere bei Kraftstoffspeichereinspritzsystemen, wie z.B. Common-Rail-Systemen, verwendet. Durch die erfindungsgemäße Integration des Leckageanschlusses und des elektrischen Anschlusses in einem Spritzbauteil kann dabei ein besonders kompakter Aufbau bereitgestellt werden, welcher insbesondere Bauraumvorteile in beengten Motorräumen bereitstellt.

Nachfolgend wird die Erfindung anhand eines bevorzugten Ausführungsbeispiels in Verbindung mit der Zeichnung beschrieben. In der Zeichnung ist:
- Figur 1: eine schematische, perspektivische Ansicht eines Injektors gemäß einem Ausführungsbeispiel der vorliegenden Erfindung,
- Figur 2: eine Seitenansicht des in Figur 1 gezeigten Injektors, und
- Figur 3: eine teilweise geschnittene Seitenansicht des in Figur 2 gezeigten Injektors.

Nachfolgend wird unter Bezugnahme auf die Figuren 1 bis 3 ein Injektor 1 gemäß einem Ausführungsbeispiel beschrieben. Wie in Figur 1 gezeigt, ist am Kopf 10 des Injektors 1 ein einstückiges Bauteil 2 mittels Spritzgießen befestigt. Das einstückige Bauteil 2 umfasst einen Leckageanschluss 3 sowie einen elektrischen Anschluss 7. Wie insbesondere aus Figur 1 und 2 ersichtlich ist, ist das Spritzbauteil 2 deckelartig über den Kopf 10 des Injektors 1 angespritzt. Hierbei ist das Spritzbauteil 2 um einen am stirnseitigen Ende des Kopfes 10 angeordneten Kraftstoffzulaufanschluss 8 herumgespritzt, sodass ein ringförmiger Hauptbereich 6 des Spritzbauteils 2 gebildet wird, von dem der Leckageanschluss 3 und der elektrische Anschluss 7 abgehen.

Wie insbesondere aus den Figuren 2 und 3 ersichtlich ist, ist der Leckageanschluss 3 und der elektrische Anschluss 7 in einem Winkel α von ca. 45° zu einer Mittelachse X-X des Injektors angeordnet. Weiterhin ist der Leckageanschluss 3 zum elektrischen Anschluss 7 derart angeordnet, dass ihre beiden Mittelachsen in einer Ebene liegen. Mit anderen Worten ist der Leckageanschluss 3 um 180° versetzt zum elektrischen Anschluss 7 angeordnet (vgl. Figur 1).

Da bei dem dargestellten Ausführungsbeispiel der Zulaufanschluss 8, der elektrische Anschluss 7 und der Leckageanschluss 3 alle am Kopf 10 des Injektors angeordnet sind, wird ein besonders kompakter und schlanker Injektor 1 erhalten. Dabei kann der Injektor 1 auf Grund der Anordnung aller Anschlüsse an seinem oberen Ende insbesondere in verschiedene Motoren unterschiedlicher Hersteller mit unterschiedlichem Bauraumangebot eingebaut werden. Somit wird der erfindungsgemäße Injektor universell einsetzbar, und es muss nicht für jeden Motorenhersteller ein besonderer Injektor bereitgehalten werden.

Da das einstückige Spritzteil 2 unmittelbar an den Injektor angespritzt ist, kann es nur noch vom Injektor entfernt werden, indem es zerstört wird. Durch dieses unmittelbare Anspritzen wird jedoch auch ein unbeabsichtigtes Lösen, z.B. infolge von Vibrationen o.ä., verhindert.

Wie insbesondere in Figur 3 gezeigt, ist eine im Injektor 1 angeordnete Leckageleitung 9 als einfache zylindrische Bohrung mit einer Fase an ihrem Ende ausgebildet. Da erfindungsgemäß der Leckageanschluss vollständig am Spritzbauteil ausgebildet ist, kann auf die im Stand der Technik aufwendig herzustellende und nachzubearbeitende Stufenbohrung im Injektorkopf verzichtet werden. Da es sich bei dem einstückigen Bauteil 2 um ein Spritzbauteil handelt, kann insbesondere die innere Ausnehmung 5 des Leckageanschlusses 3 auf einfache Weise, z.B. auch stufenförmig, gebildet werden.

Am äußeren Umfang des Leckageanschlusses 3 ist, wie in den Figuren 2 und 3 gezeigt, eine umlaufende Nut 4 ausgebildet, welche zur Aufnahme eines Verriegelungselements dient, mit welcher eine Rücklaufleitung fixiert werden kann.

Da der Leckageanschluss 3 und der elektrische Anschluss 7 am ringförmigen Hauptbereich 6 im Wesentlichen einander gegenüberliegend angeordnet sind, resultiert hieraus auch ein besonders einfacher Aufbau des Spritzwerkzeugs. Somit können in einem Arbeitsschritt die beiden Anschlüsse 3 und 7 erzeugt werden. Dabei ist der elektrische Anschluss 7 in bekannter Weise als Steckanschluss ausgebildet, sodass auch die anschließende Montage im Motor schnell und einfach ausgeführt werden kann.

Somit betrifft die vorliegende Erfindung einen Injektor, insbesondere für eine Speichereinspritzvorrichtung, mit einem Zulaufanschluss 8, einem Leckageanschluss 3 und einem elektrischen Anschluss 7. Der Leckageanschluss 3 und der elektrische Anschluss 7 sind als einstückiges Spritzbauteil 2 ausgebildet, welches unmittelbar am Injektor 1 angespritzt ist.

Die vorliegende Erfindung ist nicht auf das dargestellte Ausführungsbeispiel beschränkt. Es können verschiedene Abweichungen und Änderungen ausgeführt werden, ohne den Erfindungsumfang zu verlassen.

## Patentansprüche

1. Injektor, insbesondere für eine Speichereinspritzvorrichtung, umfassend einen Zulaufanschluss (8), einen Leckageanschluss (3) und einen elektrischen Anschluss (7), **dadurch gekennzeichnet, dass** der Leckageanschluss (3) und der elektrische Anschluss (7) als einstückes Spritzbauteil (2) ausgebildet sind, welches unmittelbar an den Injektor (1) angespritzt ist.

2. Injektor nach Anspruch 1, **dadurch gekennzeichnet, dass** das Spritzbauteil 2 aus Kunststoff hergestellt ist.

3. Injektor nach einem der vorhergehenden Ansprüche, **dadurch gekennzeichnet, dass** der Leckageanschluss (3) um 180° versetzt zum elektrischen Anschluss (7) angeordnet ist.

4. Injektor nach einem der vorhergehenden Ansprüche, **dadurch gekennzeichnet, dass** das einstückige Spritzbauteil (2) am Kopf (10) des Injektors (1) angeordnet ist.

5. Injektor nach einem der vorhergehenden Ansprüche, **dadurch gekennzeichnet, dass** der Zulaufanschluss (8) am stirnseitigen Ende des Kopfes (10) des Injektors angeordnet ist.

6. Injektor nach Anspruch 5, **dadurch gekennzeichnet, dass** das einstückige Spritzbauteil (2) um den Zulaufanschluss (8) herum angeordnet ist.

7. Injektor nach einem der vorhergehenden Ansprüche, **dadurch gekennzeichnet, dass** eine Leckagerücklaufbohrung (9) im Injektor (1) als einfache zylindrische Bohrung ausgebildet ist.

8. Injektor nach einem der vorhergehenden Ansprüche, **dadurch gekennzeichnet, dass** am Außenumfang des Leckageanschlusses (3) eine umlaufende Aussparung (4) ausgebildet ist, um eine Verriegelungsvorrichtung zu befestigen.

9. Injektor nach einem der vorhergehenden Ansprüche, **dadurch gekennzeichnet, dass** der Leckageanschluss (3) und der elektrische Anschluss (7) in einem Winkel (α) von ca. 45° zu einer Mittelachse (X-X) des Injektors angeordnet ist.

10. Injektor nach einem der Ansprüche 1 bis 4, **dadurch gekennzeichnet, dass** das einstückige Spritzbauteil (2) das stirnseitige Ende des Kopfes (10) des Injektors vollständig deckelartig überdeckt.

## Claims

1. Injector, in particular for an accumulator injection device, incorporating an inlet connection (8), a leakage connection (3) and an electrical connection (7),
**characterized in that**
the leakage connection (3) and the electrical connection (7) are formed as a one-piece moulded component (2), which is moulded directly onto the injector (1)

2. Injector in accordance with claim 1,
**characterised in that**
the moulded component 2 is manufactured from plastic.

3. Injector in accordance with one of the preceding claims,
**characterised in that**
the leakage connection (3) is arranged with an offset of 180° to the electrical connection (7).

4. Injector in accordance with one of the preceding claims,
**characterised in that**
the one-piece moulded component (2) is arranged on the head (10) of the injector (1).

5. Injector in accordance with one of the preceding claims,
**characterised in that**
the inlet connection (8) is arranged on the end face of the head (10) of the injector.

6. Injector in accordance with claim 5,
**characterised in that**
the one-piece moulded component (2) is arranged around the inlet connection (8).

7. Injector in accordance with one of the preceding claims,
**characterised in that**
a leakage return bore (9) is formed in the injector (1) as a simple cylindrical borehole.

8. Injector in accordance with one of the preceding claims,
**characterised in that**
a recess (4) is formed, running around the outer perimeter of the leakage connection (3), in order to attach a locking device.

9. Injector in accordance with one of the preceding claims,
**characterised in that**
the leakage connection (3) and the electrical connection (7) are each arranged at an angle of approximately 45° to a centre line (X-X) of the injector.

10. Injector in accordance with one of claims 1 to 4,
**characterised in that**
the one-piece moulded component (2) completely covers the end face of the head (10) of the injector, like a cap.

## Revendications

1. Injecteur, en particulier pour une installation d'injection à réservoir, comprenant un raccordement d'arrivée (8), un raccordement de fuite (3) et un raccordement électrique (7), **caractérisé en ce que** le raccordement de fuite (3) et le raccordement électrique (7) sont réalisés sous la forme d'un élément moulé en une seule pièce (2), qui est moulé par injection directement sur l'injecteur (1).

2. Injecteur selon la revendication 1, **caractérisé en ce que** l'élément moulé (2) est fabriqué en matière plastique.

3. Injecteur selon une des revendications précédentes, **caractérisé en ce que** le raccordement de fuite (3) est décalé de 180 ° par rapport au raccordement électrique (7).

4. Injecteur selon une des revendications précédentes, **caractérisé en ce que** l'élément moulé en une seule pièce (2) est agencé au niveau de la tête (10) de l'injecteur (1).

5. Injecteur selon une des revendications précédentes, **caractérisé en ce que** le raccordement d'arrivée (8) est disposé à l'extrémité côté frontal de la tête (10) de l'injecteur.

6. Injecteur selon la revendication 5, **caractérisé en ce que** l'élément moulé en une seule pièce (2) est disposé autour du raccordement d'arrivée (8).

7. Injecteur selon une des revendications précédentes, **caractérisé en ce qu'**un perçage de retour de fuite (9) ménagé dans l'injecteur (1) est réalisé sous la forme d'un perçage cylindrique simple.

8. Injecteur selon une des revendications précédentes, **caractérisé en ce qu'**à la périphérie extérieure du raccordement de fuite (3), est formé un évidement périphérique (4) servant à fixer un dispositif de verrouillage.

9. Injecteur selon une des revendications précédentes, **caractérisé en ce que** le raccordement de fuite (3) et le raccordement électrique (7) sont disposés en formant un angle (α) d'environ 45 degrés avec un axe médian (X-X) de l'injecteur.

10. Injecteur selon une des revendications 1 à 4, **caractérisé en ce que** l'élément moulé en une seule pièce (2) recouvre entièrement l'extrémité côté frontal de la tête (10) de l'injecteur à la façon d'un couvercle.
